# FASCICULE DE BREVET EUROPEEN

(11) **EP 0 207 848 B1**
(45) Date de publication et mention de la délivrance du brevet: **20.03.1991**
(21) Numéro de dépôt: 86401360.2
(22) Date de dépôt: 20.06.1986
(51) Int. Cl.: E04F 13/14, E04F 13/08

(54) **Revêtement mural composite à pierres apparentes**
Zusammengesetzte Mauerverkleidung mit sichtbaren Steinen
Composite wall covering of visible stones

(30) Priorité: 15.07.1985 FR 8510820; 24.06.1985 FR 8509573
(43) Date de publication de la demande: 07.01.1987
(73) Titulaire: ROCAMAT, F-93450 L'ILE ST DENIS (FR)
(72) Inventeur:
(74) Mandataire: Madeuf, René Louis

(56) Documents cités:
- EP-A- 0 045 978
- EP-A- 0 059 776
- BE-A- 717 919
- DE-A- 1 811 451
- DE-A- 2 258 161
- FR-A- 911 268
- FR-A- 2 328 818
- FR-A- 2 346 585
- FR-A- 2 453 950
- FR-A- 2 516 966
- FR-A- 2 544 766
- FR-A- 2 548 711
- FR-E- 88 110
- US-A- 4 021 989

## Description

La présente invention concerne un nouveau revêtement mural composite à pierres apparentes, que l'on réalise en empilant les unes sur les autres des plaques de revêtement autoportantes qui assurent la fonction d'isolation thermique de la façade.

Dans une réalisation préférée les plaques de revêtement s'emboîtent horizontalement et verticalement et ont l'apparence d'une maçonnerie de pierres massives.

Un dispositif de fixation réglable en trois dimensions assure la stabilité au devers et la résistance aux chocs.

Le dispositif de fixation n'a aucune fonction porteuse car la charge verticale des pierres passe par des joints qui assurent la liaison, tant horizontalement que verticalement, des plaques entre elles.

L'invention prévoit également des consoles de support qui reprennent les descentes des charges verticales et ainsi limitent les forces de compression s'exerçant sur les dalles de pierre, ce qui permet de constituer des revêtements d'assez grande hauteur, par exemple d'une dizaine d'étages fractionnés par des joints horizontaux dits de décompression éventuellement tous les deux étages.

On connaît toutefois par le document US-A-4 021 989 un revêtement mural à pierres apprentes constitué par des plaques de pierre dont chacune présente au moins deux trous dans ses bords latéraux pour la mise en place de goujons de retenue reliés à un mur.

Par rapport au revêtement mural connu par le document US-A-4 021 989 ci-dessus, la présente invention est caractérisée en ce que les plaques de pierre (4) sont fixées rigidement à une âme (5) en matière isolante dans les bords supérieurs et inférieurs de laquelle sont pratiqués des emboîtement mâle (9, 36) et femelle (8, 35) mis en forme à partir de la face externe des plaques de pierres (voir fig. 10 et 11), en ce que la rangée inférieure de plaques de pierre (4, 4a) est portée par des consoles (3) reliées audit mur des goujons (19) portés par des dispositifs de maintien réglables (13, 19) fixés audit mur (1) sont engagés dans les trous des bords latéraux des pierres (4), en ce que des rangées successives de plaques de pierre (4′a, 4′b...4′n) s'étendent au-dessus de la première rangée de plaques de pierre (4) en prenant appui par leur âme (5) et en ce qu'un joint de mortier (39) est disposé entre les rangées de plaques de pierre (4, 4′) pour que les forces de compression dues au poids des pierres soient transmises par ledit joint de mortier.

Comme cela ressort de ce qui précède, l'âme isolante fixée à la pierre:
1) assure l'autoportance des plaques pendant la pose;
2) assure au parement de pierre qui lui est fixé sur toute sa surface, une rigidité beaucoup plus grande que celle des revêtements de façade de pierre agrafée qui existent actuellement;
3) protège les angles et les arêtes des dalles de pierre pendant le transport et les manutentions;
4) apporte à la plaque de parement ses caractéristiques d'isolation thermique;
5) et, le cas échéant, constitue une barrière s'opposant à la pénétration de l'humidité:
   chaque plaque de pierre étant perforée dans ses chants pour la mise en place d'attaches de retenue, cela évite le flambage du parement même en cas de désolidarisation accidentelle entre une plaque de pierre et l'âme isolante qui lui est fixée.

Diverses autres caractéristiques de l'invention ressortent d'ailleurs de la description détaillée qui suit.

Une forme de réalisation de l'objet de l'invention est représentée, à titre d'exemple non limitatif, au dessin annexé.
La fig. 1 est une perspective, en partie arrachée, d'un mur et du revêtement réalisé conformément à l'invention.
Les fig. 2 et 3 sont des perspectives montrant chacune un élément composite de revêtement à pierres apparentes.
La fig. 4 est une perspertive d'un dispositif à goujon de retenue mis en oeuvre dans le revêtement de la fig. 1.
La fig. 5 est une élévation, partie en coupe, suivant la ligne V-V de la fig. 6 d'un dispositif de maintien.
La fig. 6 est une élévation tournée de 90° correspondant à la fig. 5.
La fig. 7 est une coupe vue suivant la ligne VII-VII de de la fig 6.
La fig. 8 est une vue de dessus en partie arrachée correspondant à la fig. 5.
La fig. 9 est une coupe très agrandie d'un détail de réalisation.
La fig. 10 est une coupe partielle schématique montrant l'assemblage de deux plaques consécutives.
La fig. 11 est une coupe analogue à la fig. 10 illustrant l'un des résultats que procure l'assemblage de cette dernière figure.
La fig. 1 montre un mur 1, par exemple en parpaings, qui est monté sur un support en béton armé 2, ce support pouvant être une lisse, une fondation ou un élément de chaînage.

Le support 2 est muni de consoles 3, par exemple en forme d'équerre, qui délimitent chacune deux plans d'appui 3a, 3b.

D'une manière connue dans la technique, les consoles peuvent être prévues pour être réglables afin de tenir compte des tolérances et écarts de cote pouvant exister entre le support 2 et le revêtement décrit dans ce qui suit.

Le revêtement proprement dit est constitué par des plaques de pierre 4 qui sont fixées, par exemple collées, sur une âme 5 en matière isolante étanche par exemple en résine synthétique alvéolée dont la nature est de préférence choisie pour que les alvéoles soient fermées. Un polystyrène expansé et de qualité ignifuge est approprié. L'âme 5 fait saillie sur deux des côtés des plaques 4 pour délimiter des épaulements 6, 7 de largeur correspondant à l'épaisseur du joint qui doit séparer les plaques de pierre 4 lorsqu'elles sont assemblées, comme décrit dans ce qui suit.

L'âme est conformée de manière à présenter un emboîtement femelle 8 en partie basse et un emboîtement mâle 9 en partie haute, ainsi que deux feuillures verticales complémentaires 10, 11 sur les côtés gauche et droit de l'âme 5, feuillures dont les formes respectives sont avantageusement les mêmes que celles des emboîtements 8, 9 ci-dessus.

La conformation des emboîtements mâle et femelle et des feuillures est prévue de manière à ménager avec les parties formant rubans 6, 7 un joint uniforme entre les plaques de pierre lors du montage.

Des rainures 21 peuvent être prévues, comme le montre la fig. 3, pour drainer les eaux ayant évventuellement cheminé à travers la pierre ou des joints décrits dans ce qui suit.

Les plaques de pierre sont percées de trous 12, par exemple dans les chants verticaux près de leur bord supérieur. L'épaisseur des plaques de pierre est normalement comprise entre 10 et 20 mm, le diamètre des trous 12 pouvant être de l'ordre de 3 à 5 mm par exemple.

Pour maintenir le revêtement au fur et à mesure de son montage, on prévoit des dispositifs 13 à goujon de retenue qui peuvent être des dispositifs du commerce ou réalisés comme illustré à la fig. 4. Suivant cette figure, le dispositif comporte une semelle 14 présentant un trou oblong 15 pour le passage d'une cheville de fixation 16. Grâce à ce trou oblong le réglage latéral et vertical du goujon se fait très facilement. La semelle 14 supporte un boulon fondu 17 qui est creux pour y introduire une tige 18 à surface rugueuse dont la tête est munie d'un goujon double 19. Un écrou 20 vissé sur le boulon fendu 17 permet d'immobiliser la tige 18 dans une position quelconque.

Pour mettre en place le revêtement mural, on procède comme suit: on fixe tout d'abord une première console 3, on met en place un premier élément de parement composite présentant des trous dans les plaques en pierre pour correspondre à des goujons 22 de chaque console 3; on met en place une seconde console 3 puis de part et d'autre de l'élément de revêtement supporté par les deux consoles, on dispose deux dispositifs 13 dont les goujons de retenue sont engagés dans les trous 12. La première plaque de revêtement est ainsi maintenue en quatre points tout en reposant sur deux consoles 3. Il peut être avantageux d'introduire de la résine ou un autre liant dans les trous dans lesquels sont engagés les goujons 19 et 22.

On met en place ensuite de la même façon d'autres plaques 4a, 4b... 4n jusqu'à constituer une première rangée. Dans la première rangée, les feuillures complémentaires 10, 11 sont emboîtées les unes dans les autres et les plaques de pierre sont séparées par des joints verticaux ayant la largeur de l'épaulement 6 de l'âme 5.

Une seconde rangée de plaques de revêtement est ensuite mise en place en 4′a, 4′b... 4′n, les plaques constituant cette seconde rangée étant encastrées par leur emboîtement femelle inférieur 8 sur l'emboîtement mâle 9 de la partie supérieure de l'âme 5 des plaques 4, 4a, 4b... 4n. La seconde rangée est seulement maintenue par des dispositifs 13 à goujon de retenue. Des rangées suivantes sont ensuite mises en place de la même manière.

Comme cela ressort de ce qui précède lors du montage initial, les efforts verticaux des différentes plaques de revêtement sont transmis par leur âme respective aux âmes des plaques de revêtement des rangées immédiatement inférieures, l'ensemble des plaques étant porté par les consoles 3.

Lorsqu'un nombre suffisant de plaques a été assemblé, on introduit dans l'espace séparant les plaques de pierre 4 un mortier de liaison pour réaliser le jointoiement des plaques de pierre 4. Le mortier de jointoiement fait que les charges dues au plaques de pierre elles-mêmes sont transmises entre lesdites plaques de pierre sans que ces charges soient alors supportées par les âmes 5 en matière isolante.

Les dispositifs à goujon de retenue ne supportent eux-mêmes aucune charge, leur fonction consistant à empêcher le basculement des plaques de pierres si celles-ci subissent des chocs ou l'action de vent.

Lorsque le mur 1 est irrégulier ou n'a pas une bonne planéité, comme cela est le cas le plus fréquent, il est avantageux d'introduire un isolant souple 23 entre la face arrière de l'âme 5 des plaques et le mur, cet isolant pouvant par exemple être constitué par de la laine de roche, des granulés de matière expansée ou autres produits analogues. L'isolant peut n'être disposé qu'à certains emplacements, par exemple à la périphérie, autour des ouvertures et au voisinage des angles pour éviter la circulation de l'air.

Bien que les différentes plaques de revêtement puissent se supporter les unes les autres sans moyen complémentaire, il est avantageux de prévoir des consoles 3, par exemple tous les 3 ou 6 m, c'est-à-dire à peu près tous les étages ou tous les deux étages d'un immeuble. On réalise ainsi des joints de décompression.

Pour des immeubles bas, par exemple des pavillons, les consoles 3 peuvent être supprimées, la première rangée des plaques de revêtement reposant alors simplement sur une semelle de propreté réalisée par exemple en ciment.

Selon les fig 5 à 9, le dispositif de maintien 13a est réalisé en matière synthétique par exemple en polyamide chargé de fibres minérales. Ce dispositif comporte une semelle 14a à partir de laquelle fait saillie une potence 25.

La semelle 14a présente une lumière 26 de plus grande hauteur et de plus grande largeur que le diamètre d'un boulon d'ancrage 27 qui traverse une plaque d'appui 28.

Ce qui précède montre que la semelle 14a peut être réglée en hauteur, en largeur et angulairement avant d'être immobilisée par serrage d'un boulon d'ancrage et par conséquent de la plaque d'appui 28 sur la semelle.

La potence 25 qui fait saillie de la partie basse de la semelle est avantageusement renforcée par des nervures 29 s'étendant sur une certaine distance par exemple sur le tiers de ladite potence.

A son extrémité libre, la potence présente des rangées de trous 30 destinés à recevoir, à frottement dur, des goujons de retenue 31.

Comme le montre la fig. 9, les trous 30 sont bi-coniques et présentent à leur partie médiane une partie resserrée 30a.

En outre, des rainures 32 sont pratiquées dans les côtés de la potence soit entre les rangées de trous, soit comme représenté à la fig. 5 de façon qu'une rainure 32 intercepte un trou et passe entre les autres trous.

Lorsque les trous 30 sont disposés de façon oblique comme illustré par la fig. 5, il est possible aussi que les rainures 32 avantageusement formées sur l'un et l'autre côté de la potence soient disposées obliquement.

Outre ce qui précède, il est avantageux que le dos de la semelle 14a présente des évidements 33 permettant de compenser les irrégularités que peut présenter le mur 1.

Pour mettre en place le revêtement mural, on procède comme suit: on fixe tout d'abord une première console 1, on met en place un premier élément de parement composite présentant des trous dans les plaques en pierre pour correspondre à des goujons de chaque console 3; on met en place une seconde console 3 puis de part et d'autre de l'élément de revêtement supporté par les deux consoles, on dispose deux dispositifs 13a dont les goujons de retenue sont engagés à force dans les trous 30. La première plaque de revêtement est ainsi maintenue en quatre points tout en reposant sur deux consoles 3. Il peut être avantageux d'introduire de la résine ou un autre liant dans les trous dans lesquels sont engagés les goujons 31. Le fait que les goujons 31 sont engagés à force fait que leur coulissement est relativement difficile et cela empêche qu'ils puissent échapper spontanément tant qu'ils ne sont pas introduits dans un trou 12 d'une plaque de pierre mais la forme bi-conique des trous permet, par ailleurs, de compenser des défauts d'alignement des potences 25.

On met en place ensuite de la même façon d'autres plaques 4a, 4b... 4n jusqu'à constituer une première rangée.

Une seconde rangée de plaques de revêtement est ensuite mise en place en 4′a, 4′b... 4′n. La seconde rangée est seulement maintenue par des dispositifs 13a à goujon de retenue 31. Des rangées suivantes sont ensuite mises en place de la même manière.

Etant donné que les potences 25 sont sécables le long des rainures 32 les plaques de revêtement 4 peuvent être plus ou moins écartées du mur 1 comme illustré en trait plein et en traits interrompus à la fig. 5.

A la fig. 10, l'emboîtement femelle 8 comprend une rainure 35 plus profonde que la saillie 36 de l'emboîtement mâle. Par ailleurs, tant l'emboîtement femelle que l'emboîtement mâle forment des plans inclinés 37 respectivement 38 de même pente qui mènent vers le joint désigné par 39 et qui est destiné à être réalisé en mortier.

Le plan incliné 37 de l'emboîtement femelle présente une rupture délimitée par un évidement 40. Pour bien délimiter l'épaisseur du joint 39, les emboîtements femelle et mâle délimitent des portées d'appui 41 et 42 dont la disposition fait qu'un espace 43 est laissé libre entre la saillie 36 et le fond de la rainure 35 lorsque les deux portées d'appui 41, 42 portent l'une sur l'autre et que les plans inclinés 37, 38 portent également l'un sur l'autre.

La réalisation des feuillures latérales est analogue pour permettre le même type d'emboîtement.

Pour réaliser les emboîtements ci-dessus et les feuillures, l'âme 5 est mise en forme à partir de la face externe des plaques de pierre 4, ce qui permet de compenser d'éventuelles différences d'épaisseur de ces plaques comme cela est montré à la fig. 11 pour les plaques 4a et 4b.

Une réalisation avantageuse consiste à coller chaque plaque 4 sur une âme 5 puis à réaliser les emboîtements et feuillures par fraisage en prenant comme référence la surface de la face extérieure de chaque plaque. Un moulage de l'âme 5 directement sur les plaques de pierre peut aussi être réalisé.

La réalisation ci-dessus permet d'obtenir que les plaques de pierre 4 soient situées dans un même plan. Par ailleurs, la rupture formée par l'évidement 40 prévue dans le plan incliné 37 évite toute remontée d'eau par capillarité. Le cas échéant, une rupture analogue peut être prévue dans les portées d'appui 41, 42.

L'invention n'est pas limitée à l'exemple de réalisation représenté et décrit en détail, car diverses modifications peuvent y être apportées sans sortir de son cadre qui est déterminé par la teneur des revendications.

## Revendications

1. Revêtement mural à pierres apparentes constitué par des plaques de pierre (4) dont chacune présente au moins deux trous (12) dans ses bords latéraux pour la mise en place de goujons (19, 22) de retenue reliés à un mur (1), caractérisé en ce que les plaques de pierre (4) sont fixées rigidement à une âme (5) en matière isolante dans les bords supérieurs et inférieurs de laquelle sont pratiqués des emboîtements mâle (9, 36) et femelle (8, 35) mis en forme à partir de la face externe des plaques de pierres (voir fig. 10 et 11), en ce que la rangée inférieure de plaques de pierre (4, 4a) est portée par des consoles (3) reliées audit mur (1), des goujons (19) portés par des dispositifs de maintien réglables (13, 19) fixés audit mur (1) sont engagés dans les trous des bords latéraux des plaques de pierre (4), en ce que des rangées successives de plaques de pierre (4′a, 4′b,...4′n) s'étendent au-desssus de la première rangée de plaques de pierre (4) en prenant appui par leur âme (5) et en ce qu'un joint de mortier (39) est disposé entre les rangées de plaques de pierre (4, 4′) pour que les forces de compression dues au poids des pierres soient transmises par ledit joint de mortier.

2. Revêtement suivant la revendication 1, caractérisé en ce que l'âme à laquelle est fixée la plaque de pierre (4) de chaque plaque de parement fait saillie sur deux côtés de la plaque de pierre pour délimiter l'épaisseur d'un joint devant séparer les plaques de pierre (4) avant la mise en place du joint de mortier.

3. Revêtement suivant la revendication 1 ou 2, caractérisé en ce que l'âme (5) en matière isolante présente des emboîtements femelle (8) et mâle (9) respectivement inférieur et supérieur ainsi que des feuillures latérales complémentaires (10, 11).

4. Revêtement suivant l'une des revendications 1 à 3, caractérisé par des rainures fines prévues entre la plaque de pierre et l'âme en matière isolante.

5. Revêtement suivant l'une des revendications 1 à 4, caractérisé en ce que les trous (12) prévus dans les plaques de pierre pour l'engagement des goujons de retenue sont forés, par exemple dans les chants verticaux près du bord supérieur desdites plaques de pierre.

6. Revêtement suivant l'une des revendications 1 à 5, caractérisé en ce que les consoles (3) sur lesquelles reposent certaines des rangées des plaques de parement sont disposées suivant des rangées correspondant sensiblement à un étage, lesdites consoles comportant chacune deux portées d'appui (3a, 3b) et comportant des goujons (22) introduits dans des trous des plaques de pierre.

7. Revêtement suivant l'une des revendications 1 à 6, caractérisé en ce que les trous (12) des plaques de pierre sont remplis d'une résine ou autre liant avant l'introduction des goujons (19, 22).

8. Revêtement suivant l'une des revendications 1 à 7, caractérisé par un isolant souple ou sous forme de granulés interposés entre les armes des plaques de pierre et le mur (1).

9. Revêtement suivant l'une des revendications 1 à 8, caractérisé en ce que le dispositif réglable comporte une tige rugueuse (18) dont la tête porte les goujons (19), cette tige étant engagée dans un boulon fendu (17), muni d'un écrou de serrage (20) et supporté par une semelle (14) présentant un trou oblong (15) pour le passage d'une cheville de fixation (16).

10. Revêtement suivant l'une des revendications 1 à 9, caractérisé en ce que les dispositifs portant les goujons de retenue comportent une potence (25) solidaire d'une semelle (14a) réalisée par moulage en même temps que la potence.

11. Revêtement suivant l'une des revendications 1 à 10, caractérisé en ce que la semelle (14a) de la potence présente une lumière (26) de plus grande hauteur et de plus grande largeur qu'un boulon d'ancrage (27) traversant une plaque d'appui (28) prenant appui sur le dessus de ladite semelle (14a).

12. Revêtement suivant l'une des revendications 1 à 11, caractérisé en ce que la face arrière de la semelle (14a) présente des évidements (33).

13. Revêtement suivant l'une des revendications 1 à 12, caractérisé en ce que la potence (25) présente des séries de trous (30) de forme bi-conique pour délimiter une partie resserrée (30a) dans laquelle un goujon de retenue (31) est engagé à force.

14. Revêtement suivant l'une des revendications 1 à 13, caractérisé en ce que la potence (25) présente des rainures (32) formées à partir d'un au moins de ses côtés, ladite rainure s'étendant entre certains au moins des trous (30) disposés suivant plusieurs rangées.

15. Revêtement suivant l'une des revendications 1 à 14, caractérisé en ce que les trous (30) de différentes rangées sont décalés.

16. Revêtement suivant l'une des revendications 1 à 15, caractérisé en ce que l'ensemble de la semelle et de la potence est moulé en résine notamment en polyamide armée de fibres minérales.

17. Revêtement suivant l'une des revendications 1 à 16, caractérisé en ce que les emboîtements femelle (8) et mâle (9) de même que les feuillures latérales présentent pour l'emboîtement femelle (8) une rainure (35) et pour l'emboîtement mâle (9) une saillie (36), emboîtement et feuillures à partir desquels sont formées des portées d'appui (41, 42) et des plans inclinés (37, 38) dont l'un présente une partie de rupture délimitée par un évidement (40).

18. Revêtement suivant l'une des revendications 1 à 17, caractérisé en ce qu'un espace (43) est ménagé entre la saillie (36) et le fond de la rainure (35) lorsque les portées d'appui (41, 42) et les plans inclinés (37, 38) portent les uns contre les autres.

19. Revêtement suivant l'une des revendications 1 à 18, caractérisé en ce que les plans inclinés (37, 38) mènent vers le joint (39) séparant deux plaques (4a, 4b).

## Patentansprüche

1. Wandbelag mit sichtbaren Steinen, bestehend aus Steinplatten (4), von denen jede an ihren seitlichen Rändern mindestens zwei Löcher (12) zum Anbringen von in eine Mauer eingelassenen Haltestiften (19, 22) aufweist, dadurch gekennzeichnet, dass die Steinplatten (4) fest an einem aus Isoliermaterial bestehenden Kern (5) befestigt sind, in dessen oberen und unteren Rändern Einsteckverbindungen bzw. Innen- und Aussen-Verklammerungsteile (8, 35) bzw. (9, 36) vorgesehen sind, die an der Aussenfläche der Steinplatten (siehe Fig. 10 und 11) angeformt sind, dass die untere Reihe der Steinplatten (4, 4a) von Konsolen (3) getragen wird, die in die besagte Mauer (1) eingelassen sind, wobei von einstellbaren Stützvorrichtungen (13, 19) gestützte Stifte (19), die in der besagten Mauer (1) eingelassen sind, in Löcher der Seitenwände der Steine (4) eingreifen, dass die aufeinanderfolgenden Reihen der Steinplatten (4′a, 4′b,... 4′n) sich über die erste Reihe der Steinplatten (4) erstrecken, indem sie auf ihrem Kern (5) ruhen, und dass eine Mörtelfuge (39) zwischen den Reihen der Steinplatten (4, 4′) vorgesehen ist, die dem Steingewicht entsprechende Druckkräfte überträgt.

2. Wandbelag gemäss Anspruch 1, dadurch gekennzeichnet, dass der Kern, an dem die Steinplatte (4) jeder einzelnen Verblendungsplatte befestigt ist, auf beiden Seiten der Steinplatte übersteht, um die Stärke einer Fuge zwischen den Steinplatten (4) vor dem Einbringen der Mörtelfuge zu begrenzen.

3. Wandbelag gemäss Anspruch 1 bzw. 2, dadurch gekennzeichnet, dass der aus einem Isoliermaterial bestehende Kern (5) eine untere und eine obere Einsteckverbindung bzw. Innen- und Aussen-Verklammerungsteile (8) und (9) sowie zusätzliche Anschlagflächen (10, 11) aufweist.

4. Wandbelag gemäss einem der Ansprüche 1 bis 3, dadurch gekennzeichnet, dass er feine Nuten zwischen der Steinplatte und dem Isolierkern besitzt.

5. Wandbelag gemäss einem der Ansprüche 1 bis 4, dadurch gekennzeichnet, dass die Löcher (12) in den Steinplatten zum Einführen der Haltestifte durch Bohren ausgeführt sind, z.B. in der Schmalseite nahe des oberen Randes der genannten Steinplatten.

6. Wandbelag gemäss einem der Ansprüche 1 bis 5, dadurch gekennzeichnet, dass die Konsolen (3), auf welchen bestimmte Verblendungsplattenreihen aufliegen, in Reihen angeordnet sind, die im wesentlichen einem Stockwerk entsprechen, wobei die besagten Konsolen jeweils zwei Stützflächen (3a, 3b) aufweisen, sowie Haltestifte (22), die in die Löcher der Steinplatten eingelassen sind.

7. Wandbelag gemäss einem der Ansprüche 1 bis 6, dadurch gekennzeichnet, dass die Löcher (12) der Steinplatten vor der Einführung der Stifte (19, 22) mit Harz- bzw. einem anderen Bindemittel gefüllt sind.

8. Wandbelag gemäss einem der Ansprüche 1 bis 7, dadurch gekennzeichnet, dass eine weiche bzw. granulatförmige Isolierung zwischen den Kernen der Steinplatten und der Mauer (1) eingebettet ist.

9. Wandbelag gemäss einem der Ansprüche 1 bis 8, dadurch gekennzeichnet, dass die einstellbare Vorrichtung einen rauhen Schaft (18) aufweist, dessen Kopf einen Querstift (19) trägt, wobei dieser Schaft in einen mit einer Spannmutter (20) versehenen geschlitzten Bolzen (17) eingefügt und durch eine Sohle (14) mit Langloch (15) zum Durchziehen einer Befestigungsschraube (16) getragen ist.

10. Wandbelag gemäss einem der Ansprüche 1 bis 9, dadurch gekennzeichnet, dass die die Haltestifte tragenden Vorrichtungen einen Ausleger (25) aufweisen, der zusammen in einem Stück mit einer Grundplatte (14a) gegossen ist.

11. Wandbelag gemäss einem der Ansprüche 1 bis 10, dadurch gekennzeichnet, dass die Grundplatte (14a) des Auslegers einen Schlitz (26) hat, dessen Höhe und Breite grösser ist als die eines Verankerungsbolzens (27), der eine auf der oberen Fläche der genannten Grundplatte (14a) aufliegende Stützplatte (28) durchquert.

12. Wandbelag gemäss einem der Ansprüche 1 bis 11, dadurch gekennzeichnet, dass die hintere Fläche der Grundplatte (14a) Ausnehmungen (33) aufweist.

13. Wandbelag gemäss einem der Ansprüche 1 bis 12, dadurch gekennzeichnet, dass der Ausleger (25) Reihen von doppelkegeligen Löchern (30) zur Begrenzung eines eingeengten Teiles (30a) aufweist, in dem ein Haltestift (31) mit Kraftwirkung eingefügt ist.

14. Wandbelag gemäss einem der Ansprüche 1 bis 13, dadurch gekennzeichnet, dass der Ausleger (25) Nuten (32) aufweist, die zumindest von einer seiner Seiten aus verlaufen, wobei sich die jeweilige Nut zumindest zwischen einigen der auf mehreren Reihen angebrachten Löchern (30) ausdehnt.

15. Wandbelag gemäss einem der ansprüche 1 bis 14, dadurch gekennzeichnet, dass die Löcher (30) verschiedener Reihen gegeneinander versetzt sind.

16. Wandbelag gemäss einem der Ansprüche 1 bis 15, dadurch gekennzeichnet, dass der gesamte aus Grundplatte und Ausleger bestehende Satz aus einer Harzverbindung, vorwiegend aus mit Mineralfasern verstärktem Polyamid formgepresst ist.

17. Wandbelag gemäss einem der Ansprüche 1 bis 16, dadurch gekennzeichnet, dass die Innen- und Aussen-Verklammerungsteile (8) und (9) sowie die seitlichen Anschlagflächen eine Nut (35) für die Innenverklammerung (8) und einen Vorsprung (36) für die Aussenverklammerung (9) aufweisen, wobei diese Verklammerungen und Anschlagflächen Auflageflächen (41, 42) sowie Schrägen (37, 38) bilden, von denen eine eine durch eine Ausnehmung (40) begrenzte Abbruchstrecke aufweist.

18. Wandbelag gemäss einem der Ansprüche 1 bis 17, dadurch gekennzeichnet, dass ein Leerraum (43) zwischen dem Vorsprung (36) und dem Boden der Nut (35) entsteht, wenn die Anlageflächen (41, 42) und die Schragen (37, 38) aufeinanderstossen.

19. Wandbelag gemäss einem der Ansprüche 1 bis 18, dadurch gekennzeichnet, dass die in Richtung der Fuge (39) verlaufenden Schrägen (37, 38) die beiden Platten (4a, 4b) trennen.

## Claims

1. Wall facing construction with apparent stones made of stone slabs (4) each of which having at least two holes (12) in its lateral sides for the positioning of retention studs (19, 22) connected to a wall (1), characterized in that the stone slabs (4) are rigidly fixed to a core (5) of insulating material in the upper and lower edges of which are made male (9, 36) and female (8, 35) fitting formations formed from the outer face of the stone slabs (see Figs. 10 and 11), in that the lower row of stone slabs (4, 4a) is supported by brackets (3) connected to said wall (1), studs (19) supported by adjustable maintaining device (13, 19) secured to said wall (1) are engaged in the holes of the lateral edges of the stone slabs (4), in that successive rows of stones slabs (4′a, 4′b,... 4′n) are extended above the first row of stones slabs (4) by bearing via their core (5), and in that a mortar joint (39) is packed between the rows of stone slabs (4, 4′) so that compression forces due to weight of the stones are transmitted by said mortar joint.

2. Facing construction according to claim 1, characterized in that the core to which is fixed the stone slab (4) of each facing plate protrudes on two sides of the stone slab for defining the thickness of a joint which has to separate the stone slabs (4) prior to setting in position of the mortar joint.

3. Facing construction according to claim 1 or 2, characterized in that the core (5) made of an insulating material has lower and, respectively, upper female (8) and male (9) fitting formations, as well as complementary side rabbets (10, 11).

4. Facing construction according to one of claims 1 to 3, characterized by fine slots provided between the stone slab and the insulating material core.

5. Facing construction according to one of claims 1 to 4, characterized in that the holes (12) formed in the stone slabs for the engagement of the retension studs are bored, typically in the vertical side edges adjacent the upper edge of said stone slabs.

6. Facing construction according to one of claims 1 to 5, characterized in that the brackets (3) on which bear some of the rows of the facing plates are positioned according to rows substantially corresponding to one floor, said brackets each comprising two bearing surfaces (3a, 3b) and comprising studs (22) introduced into holes of the stones slabs.

7. Facing construction according to one of claims 1 to 6, characterized in that the holes (12) of the stone slabs are filled with a resin or other bonding material prior to introduction of the studs (19, 22).

8. Facing construction according to one of claims 1 to 7, characterized by an insulating material which is flexible or under the shape of granules interposed between the cores of the stone slabs and the wall (1).

9. Facing construction according to one of claims 1 to 8, characterized in that the adjustable device comprises a rough stem (18), the head of which carries the studs (19), this stem being engaged inside a slit bolt (17) provided with a tightening nut (20) and supported by a sole (14) formed with an oblong hole (15) for passage of a fixation pin (16).

10. Facing construction according to one of claims 1 to 9, characterized in that the retaining stud carrying devices comprise a gallow bracket (25) rigidly connected to a sole (14a) made by moulding in the same time as the gallow bracket.

11. Facing construction according to one of claims 1 to 10, characterized in that the sole (14a) of the gallow bracket has an opening (26) of a greater height and greater width than an anchoring bolt (27) extending through a bearing plate (28) which bears on top of said sole (14a).

12. Facing construction according to one of claims 1 to 11, characterized in that the rear face of the sole (14a) is formed with recesses (33).

13. Facing construction according to one of claims 1 to 12, characterized in that the gallow bracket (25) is formed with series of holes (30) of a biconical shape defining a contracted portion (30a) in which a retention stud (31) is forcibly engaged.

14. Facing construction according to one of claims 1 to 13, characterized in that the gallow bracket (25) is provided with slots (32) formed from one at least of its sides, said slot extending between some at least of the holes (30) arranged according to a plurality of rows.

15. Facing construction according to one of claims 1 to 14, characterized in that the holes (30) of the plurality of rows are offset.

16. Facing construction according to one of claims 1 to 15, characterized in that the sole and gallow bracket assembly is molded in a resin, typically a polyamide reinforced with mineral fibers.

17. Facing construction according to one of claims 1 to 16, characterized in that the female (8) and male (9) fitting formations as well as the side rabbets are formed, for the female fitting formation (8), with a slot (35) and, for the male fitting formation (9), with a protrusion (36), fitting formations and side rabbets from which are formed bearing surfaces (41, 42) and slanting planes (37, 38) one of which having a rupture portion defined by a recess (40).

18. Facing construction according to one of claims 1 to 17, characterized in that a space (43) is provided between the protrusion (36) and the bottom of the slot (35) when the bearing surfaces (41, 42) and the slanting planes (37, 38) bear against each other.

19. Facing construction according to one of claims 1 to 18, characterized in that the slanting planes (37, 38) lead to the joint (39) separating two slabs (4a, 4b).
